# FASCICULE DE BREVET EUROPEEN

(11) **EP 3 410 235 B1**
(45) Date de publication et mention de la délivrance du brevet: **22.04.2020**
(21) Numéro de dépôt: 17173301.7
(22) Date de dépôt: 29.05.2017
(51) Int. Cl.: G04D 7/12, G04B 18/02

(54) **DISPOSITIF ET PROCEDE D'AJUSTEMENT DE MARCHE D'UNE MONTRE**
VORRICHTUNG UND VERFAHREN ZUM REGULIEREN DER GANGGENAUIGKEIT EINER ARMBANDUHR
DEVICE AND METHOD FOR ADJUSTING THE RATE OF A WATCH

(43) Date de publication de la demande: 05.12.2018
(73) Titulaire: The Swatch Group Research and Development Ltd, 2074 Marin (CH)
(72) Inventeur: FAVRE, Jérôme, 2000 Neuchâtel (CH); WILLEMIN, Michel, 2515 Prêles (CH); BORN, Jean-Jacques, 1110 Morges (CH); LÉCHOT, Dominique, 2722 Les Reussilles (CH); DI DOMENICO, Gianni, 2000 Neuchâtel (CH)
(74) Mandataire: ICB SA

(56) Documents cités:
- DE-B3-102013 012 854
- GB-A- 187 814
- JP-A- S5 567 685
- HENRIQUE M. OLIVEIRA ET AL: "Huygens synchronization of two clocks", SCIENTIFIC REPORTS, vol. 5, no. 1, 23 juillet 2015 (2015-07-23), XP055418276, DOI: 10.1038/srep11548
- WALLMAN H: "HIT-OR-MISS SYNCHRONISATION TO ATOMIC TIME", HOROLOGICAL JOURNAL, HOROLOGICAL JOURNAL. ASHFORD, GB, vol. 134, no. 1, 1 juillet 1991 (1991-07-01), pages 26-27, XP000214989, ISSN: 0018-5108
- JONATAN PEÑA RAMIREZ ET AL: "The sympathy of two pendulum clocks: beyond Huygens' observations", SCIENTIFIC REPORTS, vol. 6, no. 1, 29 mars 2016 (2016-03-29), XP055418277, DOI: 10.1038/srep23580

## Description

### Domaine de l'invention

L'invention concerne un procédé d'ajustement de marche d'une montre ou respectivement un mouvement, ladite montre ou respectivement ledit mouvement comportant au moins un oscillateur usuel agencé pour générer une oscillation à une fréquence nominale.

L'invention concerne un dispositif d'asservissement pour l'ajustement de marche d'une montre ou respectivement un mouvement, ladite montre ou respectivement ledit mouvement comportant au moins un oscillateur usuel agencé pour générer une oscillation à une fréquence nominale.

L'invention concerne un dispositif support interactif de correction interactif de montre ou respectivement de mouvement.

L'invention concerne une montre ou respectivement un mouvement, ladite montre ou respectivement ledit mouvement comportant au moins un oscillateur usuel agencé pour générer une oscillation à une fréquence nominale.

L'invention concerne l'utilisation d'un dispositif d'asservissement comportant un oscillateur maître agencé pour générer une oscillation d'excitation à une fréquence d'excitation qui est approximativement égale à, ou égale à une fréquence nominale, ou à un multiple entier de ladite fréquence nominale, avec une valeur maître d'écart de marche par rapport à une référence, pour l'ajustement de marche d'une montre ou respectivement un mouvement comportant au moins un oscillateur usuel agencé pour générer une oscillation à ladite fréquence nominale.

L'invention concerne l'utilisation d'un remontoir automatique pour montre mécanique ou automatique avec au moins un posage de réception de montre ou respectivement de mouvement, pour soumettre au moins une montre entière ou respectivement un mouvement entier à une oscillation d'excitation générée par un oscillateur maître agencé pour générer une oscillation d'excitation à une fréquence d'excitation qui est approximativement égale à, ou égale à une fréquence nominale, ou à un multiple entier de ladite fréquence nominale, avec une valeur maître d'écart de marche par rapport à une référence.

### Arrière-plan de l'invention

La maîtrise de la marche, et notamment de la valeur de l'écart de marche diurne d'une montre ou respectivement un mouvement est le but de tout constructeur horloger.

L'écart de marche diurne maximal d'une montre ou respectivement un mouvement mécanique standard, sans certification particulière, est de l'ordre de 5 à 10 secondes par jour, possible aussi bien en avance qu'en retard.

L'écart de marche diurne maximal d'une montre soignée, ou respectivement un mouvement mécanique soigné, notamment avec une certification de type chronomètre, est de 2 à 5 secondes par jour.

L'écart de marche diurne maximal d'une montre très soignée (ou respectivement un mouvement mécanique), par exemple préparée pour un concours de chronométrie, est de l'ordre de 1 seconde par jour.

L'écart de marche dérive notamment en fonction du désarmage du barillet, mais aussi, de façon non exhaustive avec les variations de l'environnement, de la température, de l'humidité, ou autre, avec l'usure des divers mobiles, et avec la dégradation des lubrifiants dans le temps, et bien sûr de la position de la montre dans le champ de gravité.

Le souci de la maîtrise de l'erreur d'état s'ajoute à celui de la maîtrise de la marche.

Des remontoirs automatiques sont conçus pour le remontage de montres mécaniques ou automatiques ou manuelles, mais ne font que mouvoir la masse oscillante, ou tourner la couronne, pour recharger le barillet, sans correction, ni de la marche, ni de l'état, de la montre. Lorsque l'utilisateur laisse sa montre longtemps sur un tel remontoir, l'heure affichée dérive de manière continue et incontrôlée.

Breguet a réalisé une pendule dite sympathique, comportant une montre ou respectivement un mouvement spécifique associée à une pendule servant de référence, et agencée pour être maintenue sur cette pendule, avec un mécanisme de remise à zéro des aiguilles de la montre, à minuit et à midi, par la tige de commande de la montre, manœuvrée par la pendule.

Différents articles scientifiques évoquent la synchronisation ou la sympathie entre deux horloges:
- H.M. Oliveira et Al. : « Huygens synchronization of two clocks », Scientific Reports, vol.5, N°1, 23 juillet 2015, XP055418276, DOI :10.1038/srep11548 ; page 9, § experimental, figures 4, 7 ;
- H. Wallman : « Hit-or-miss synchronization to atomic time », Horological Journal. Ashford, GB, Vol.134, N°1, 1er juillet 1991, pages 26-27, XP000214989, ISSN : 0018-5108, pages 1-2, figures 2-3 ;
- J.P. Ramirez et Al. : « The sympathy of two pendulums clocks : beyond Huygens' observations », Scientific Reports, Vol.6, N° 1, 29 mars 2016, XP055418277, DOI : 10.1038/srep23580, page 3, § experimental, figures 3-6.

Le document GB187814A au nom de WH Shortt décrit une horloge pendulaire synchronisée avec une autre au moyen d'impulsions électriques qui sont utilisées pour faire fonctionner un dispositif associé au pendule esclave dès que celui-ci est en retard de phase au-delà d'une valeur prédéterminée.

Le document JP S55 67685A au nom de SEIKO décrit une configuration de recalage de marche d'une montre réveil, par utilisation de ses moyens générateurs de son comme moyens récepteurs, en combinaison avec un signal correspondant à un son prédéterminé.

Le document DE102013012854B3 au nom de R Goder décrit un posage pour montre comportant des moyens adaptés à une correction de la marche de la montre, par modification de sa position, de la température de l'environnement, ou de son niveau d'armage, selon la déviation de la position d'affichage mise en évidence par une caméra électronique, un détecteur de proximité ou un capteur, notamment acoustique.

### Résumé de l'invention

L'invention se propose d'asservir précisément la fréquence d'au moins une montre ou respectivement un mouvement mécanique possédant au moins au moins un oscillateur, et qui oscille à l'aide d'un dispositif ou appareil ou support. Chaque montre est fixée sur un posage, lequel a accès à une base de temps de référence. Le posage impose à la montre mécanique un mouvement oscillatoire, ce qui impose au balancier-spiral de la montre, ou plus généralement à son oscillateur, une fréquence de référence.

L'invention vise à réaliser un mouvement de va-et-vient périodique de la montre entière, sans extraction du mouvement de sa boîte, afin d'asservir la fréquence de son résonateur mécanique

A cet effet, l'invention concerne un procédé d'ajustement de marche d'une montre ou respectivement un mouvement, ladite montre ou respectivement ledit mouvement comportant au moins un oscillateur usuel agencé pour générer une oscillation à une fréquence nominale, selon la revendication 1 ou 3.

L'invention concerne encore un dispositif d'asservissement pour l'ajustement de marche d'une montre ou respectivement un mouvement, ladite montre ou respectivement ledit mouvement comportant au moins un oscillateur usuel agencé pour générer une oscillation à une fréquence nominale avec une valeur initiale d'écart de marche, selon la revendication 5.

L'invention concerne encore un dispositif support interactif de correction de montre ou respectivement de mouvement, selon la revendication 7.

L'invention concerne encore une montre, ladite montre comportant au moins un oscillateur usuel agencé pour générer une oscillation à une fréquence nominale avec une valeur initiale d'écart de marche, selon la revendication 14.

L'invention concerne encore l'utilisation d'un dispositif d'asservissement comportant un oscillateur maître agencé pour générer une oscillation d'excitation à une fréquence d'excitation qui est approximativement égale à, ou égale à une fréquence nominale, ou à un multiple entier de ladite fréquence nominale, avec une valeur maître d'écart de marche par rapport à une référence, pour l'ajustement de marche d'une montre ou respectivement un mouvement, ladite montre ou respectivement ledit mouvement comportant au moins un oscillateur usuel agencé pour générer une oscillation à ladite fréquence nominale, selon la revendication 16.

L'invention concerne l'utilisation d'un remontoir automatique pour montre mécanique ou automatique avec au moins un posage de réception de montre ou respectivement de mouvement, pour soumettre au moins une montre entière ou respectivement un mouvement entier à une oscillation d'excitation générée par un oscillateur maître agencé pour générer une oscillation à une fréquence d'excitation qui est approximativement égale à, ou égale à une fréquence nominale, ou à un multiple entier de ladite fréquence nominale, avec une valeur maître d'écart de marche par rapport à une référence, selon la revendication 17.

### Description sommaire des dessins

D'autres caractéristiques et avantages de l'invention apparaîtront à la lecture de la description détaillée qui va suivre, en référence aux dessins annexés, où :
- la figure 1 représente, de façon schématisée, une montre ou respectivement un mouvement mécanique fixée sur un posage soumis à une oscillation d'excitation périodique de fréquence précise par un générateur de fonction d'un dispositif d'asservissement, et des moyens de mesure de marche, par exemple de type microphone, en contact avec la couronne de la montre;
- la figure 2 est un diagramme représentant l'évolution de la marche, en ordonnée graduée en secondes par jour, en fonction du temps en abscisse graduée en minutes, de la montre de la figure 1, depuis un instant initial, jusqu'à une rampe abrupte correspondant à l'activation du dispositif d'asservissement et à une oscillation du posage à une fréquence d'excitation, laquelle rampe est suivie d'une phase de transition, lors de laquelle l'écart de marche est rapidement inversé et décroit ensuite régulièrement, jusqu'à l'atteinte d'une valeur d'écart de marche stabilisée très faible, sensiblement nulle ;
- la figure 3 est un diagramme similaire à celui de la figure 2, réduit à la seule phase de transition, et qui montre l'influence de la phase de l'excitation au moment où cette excitation est enclenchée, qui se traduit par des courbes d'allure différente, mais qui tendent toutes également vers la stabilisation autour de la valeur nulle à l'issue de la phase de transition;
- la figure 4 est un diagramme représentant l'évolution de l'état de la montre de la figure 1, en ordonnée graduée en secondes, en fonction du temps en abscisse graduée en minutes, dans une variante non asservie en trait plein, et dans une variante asservie avec un dispositif d'asservissement et correcteur d'état, en trait pointillé ;
- la figure 5 est une représentation schématisée d'un dispositif d'ajustement de la marche d'une montre ou d'un mouvement, comportant un oscillateur de référence, un convertisseur de fréquence si nécessaire, pour l'actionnement d'un entraîneur à une fréquence d'excitation, cet entraîneur entraînant un posage supportant la montre ou le mouvement qui comporte l'oscillateur usuel;
- la figure 6 est un diagramme montrant l'évolution du rattrapage d'état en fonction du temps ;
- la figure 7 est un schéma-blocs de la correction d'état d'une montre, avec des moyens de mesure de l'état de la montre, tels qu'une caméra, interfacés avec des moyens de reconnaissance, une cellule de calcul de différence d'état par comparaison à une référence d'état absolue telle qu'une horloge de référence de très haute précision externe au dispositif selon l'invention, la marche du mouvement maître et la marche du mouvement asservi étant mesurées par rapport à cette horloge de référence, une cellule de calcul de fréquence et de durée de correction, et un asservissement de marche.

### Description détaillée des modes de réalisation préférés

On se propose ici d'asservir précisément, à l'aide d'un dispositif d'asservissement, la fréquence d'au moins une montre, ou respectivement un mouvement mécanique, possédant au moins un oscillateur, ci-après dénommé « oscillateur usuel » pour le distinguer d'oscillateurs dits absolus aptes à générer des références, plus particulièrement des références absolues, et d'oscillateurs qu'on appellera « oscillateurs maîtres », de qualité intermédiaire entre les oscillateurs absolus et les oscillateurs usuels. Une horloge de très haute précision, qui ne fait pas partie de l'invention, mais à laquelle on se réfère, peut constituer une horloge de référence, avec un oscillateur absolu générant une fréquence de référence.

L'invention est applicable aussi bien à une pièce d'horlogerie qui peut être une montre complète, une tête de montre dite aussi « watch head », ou un mouvement. Pour simplifier l'exposé, on utilise ci-après indifféremment le terme de « montre » pour désigner l'une ou l'autre de ces entités. Ce qui est applicable à une montre entière est directement transposable à un mouvement entier, et réciproquement.

De façon innovante, chaque montre est fixée sur un posage, lequel est couplé à une base de temps de référence. Le posage impose à la montre mécanique un mouvement oscillatoire, ce qui impose une fréquence de référence, à l'oscillateur usuel que comporte la montre, notamment un balancier-spiral.

Plus particulièrement, on impose un mouvement de va-et-vient périodique à la montre entière, non démontée, afin d'asservir la fréquence de son résonateur mécanique.

Le dispositif d'asservissement comporte une base de temps, qui doit être plus précise que celle de la montre mécanique. Elle doit donc posséder une erreur inférieure à 1 seconde par jour, avantageusement inférieure à 0.1 seconde par jour, ce que permet notamment, mais non limitativement, un oscillateur à quartz compensé en température. Une pendule mécanique soignée permet également d'atteindre une telle précision.

L'asservissement d'une montre par un tel dispositif d'asservissement permet d'annuler l'écart de marche de la montre pendant la durée où la montre est associée au dispositif d'asservissement, après un régime transitoire nécessaire de synchronisation, comme le montre la figure 2, qui est extraite d'une mesure effectuée en laboratoire avec une montre affichant un écart de marche initial d'environ 15 secondes par jour.

Lors de l'enclenchement du dispositif d'asservissement, l'écart de marche dérive durant une phase de transition de quelques minutes, puis converge après une dizaine de minutes vers zéro seconde par jour.

Ce comportement a été modélisé, et la figure 3 montre que la forme de la courbe durant la phase de transition dépend de la phase de l'excitation au moment où elle est enclenchée, la figure 2 correspondant à une valeur de déphasage de π, qui constitue, de fait, le cas le plus défavorable. L'exploration de l'espace des paramètres montre que la différence d'excitation doit dépasser un certain seuil pour qu'il y ait synchronisation, mais elle ne doit pas non plus être trop grande, afin d'éviter le rebat. On peut compenser un grand écart de marche en augmentant la différence d'excitation.

Ainsi, un premier développement concerne un procédé d'ajustement de marche d'une montre comportant au moins un oscillateur élémentaire agencé pour générer une oscillation à une fréquence nominale N0.

On comprend que par « fréquence nominale N0 » on entend la valeur-cible de fréquence à laquelle est censé fonctionner l'oscillateur de la montre ou du mouvement concerné.

De façon innovante, on utilise un dispositif d'asservissement comportant un oscillateur maître, qui est agencé pour générer une oscillation d'excitation à une fréquence d'excitation NE, qui est approximativement égale à, ou égale à cette fréquence nominale N0, ou à un multiple entier de la fréquence nominale N0, de préférence avec une valeur maître AM d'écart de marche par rapport à une référence, qui est plus faible que la valeur initiale DI d'écart de marche. Plus particulièrement cette référence est une référence dite absolue, qui a un écart de marche inférieur à 1 seconde par jour, avantageusement inférieur à 0.1 seconde par jour.

Plus particulièrement, on choisit cet oscillateur maître agencé pour générer une oscillation d'excitation à une fréquence d'excitation NE, qui est approximativement égale à, ou égale à un multiple entier impair de la fréquence nominale N0.

Et on soumet cette montre entière à une oscillation d'excitation générée par l'oscillateur maître, et/ou à un mouvement modulé généré par l'oscillateur maître, à la fréquence d'excitation NE, après un instant initial d'activation du dispositif d'asservissement, au moins pendant une phase de transition à l'issue de laquelle la fréquence de l'oscillateur de la montre ou respectivement du mouvement est stabilisée à la fréquence NE. La marche de l'oscillateur usuel de la montre, qui est asservi à l'oscillateur maître, est alors stabilisée à une valeur d'écart de marche inférieure ou égale à la valeur maître AM.

Plus particulièrement, on mesure ou évalue au préalable la valeur initiale DI d'écart de marche de cet oscillateur usuel de la montre, et on choisit et utilise un tel oscillateur maître qui a une valeur maître AM d'écart de marche par rapport à une référence, qui est plus faible que cette valeur initiale DI d'écart de marche. Plus particulièrement cette référence est une référence absolue, telle que définie ci-dessus. La marche du mouvement maître et la marche du mouvement élémentaire asservi sont mesurées par rapport à une horloge de très haute précision, qui ne fait pas partie de l'invention.

De façon particulière, le dispositif d'asservissement est agencé pour générer une oscillation d'excitation, autour d'un axe parallèle ou confondu avec celui du mobile de l'oscillateur usuel de la montre concernée. Cette oscillation d'excitation est faite de préférence avec une course de faible amplitude angulaire, par exemple +/-5°, voire encore moins, par exemple +/- 2°.

Dans une première variante, utilisée pour l'exemple de la figure 2, l'oscillation d'excitation est faite sous forme d'un va-et-vient.

Dans une autre variante, l'oscillateur maître génère une oscillation d'excitation qui imprime un mouvement modulé à la montre ou au mouvement concerné, par exemple avec un mouvement unidirectionnel comportant des rotations séparées par des saccades, ou similaire.

En somme il s'agit d'un système maître-esclave, où l'oscillateur maître du dispositif d'asservissement est le maître, et l'oscillateur usuel que comporte la montre est l'esclave.

Ce premier développement concerne aussi un tel dispositif d'asservissement, pour l'ajustement de marche d'une montre comportant au moins un oscillateur usuel agencé pour générer une oscillation à une fréquence nominale N0, avec une valeur initiale mesurée DI d'écart de marche.

De façon innovante, ce dispositif d'asservissement comporte un oscillateur maître, qui est agencé pour générer une oscillation d'excitation à une fréquence d'excitation NE, qui est approximativement égale à, ou égale à la fréquence nominale N0, ou à un multiple entier, notamment impair, de la fréquence nominale N0, avec une valeur maître AM d'écart de marche par rapport à une référence, qui est plus faible que la valeur initiale DI d'écart de marche. Plus particulièrement cette référence est une référence absolue telle que définie plus haut, dont l'écart de marche est inférieur à 1 seconde par jour, voire inférieur à 0.1 seconde par jour. Et ce dispositif d'asservissement est agencé pour soumettre la montre entière à une oscillation d'excitation générée par cet oscillateur maître, et/ou à un mouvement modulé généré par l'oscillateur maître.

Dans une exécution avantageuse, tel que visible sur la figure 5, le dispositif d'asservissement comporte un oscillateur de référence 6, et un convertisseur de fréquence 5 si nécessaire, pour l'actionnement d'un entraîneur 4 à la fréquence d'excitation NE.

Cet entraîneur 4 imprime un mouvement, notamment de va-et-vient, autour d'un axe de référence, à un posage 3 qui supporte la montre2 à asservir, avec de préférence l'axe du mobile oscillant de l'oscillateur usuel 1 de la montre 2 qui est parallèle ou confondu avec l'axe de référence.

L'angle d'oscillation α est fonction du temps, et est périodique. Notamment il est de la forme: α(t) = A. sin (2π.NE), ou similaire. Il peut aussi suivre un cycle carré, en dents de scie, ou autre.

Un tel dispositif d'asservissement permet d'ajuster la marche de la montre, par le choix de cette fréquence d'excitation NE particulière en relation avec la fréquence nominale N0. Et ce même dispositif peut, encore, être utilisé, non plus à la fréquence d'excitation NE, mais à une fréquence de correction NC, comme on le verra plus loin.

Plus particulièrement, ce dispositif d'asservissement comporte des moyens de pilotage, qui sont agencés pour commander l'oscillation d'excitation de l'oscillateur maître, et qui sont interfacés avec des moyens de mesure de la marche de la montre, et que comporte ce dispositif d'asservissement.

De façon générale, les moyens de pilotage, moyens principaux de pilotage, moyens centraux de pilotage, décrits ici peuvent être constitués par un ordinateur, un calculateur, un automate programmable, un circuit intégré, ou tout autre moyen d'intelligence artificielle adapté à l'application.

Dans une exécution particulière, ce dispositif d'asservissement comporte un remontoir automatique pour montre mécanique ou automatique, sur lequel est fixé au moins un posage de réception de montre, ou de mouvement, ou similaire. Le dispositif d'asservissement comporte, au niveau de ce posage, des moyens d'excitation qui sont agencés pour soumettre la montre entière à une oscillation d'excitation générée par l'oscillateur maître, et/ou comporte des moyens d'entraînement agencés pour soumettre la montre entière à un mouvement modulé généré par cet oscillateur maître.

Plus particulièrement, on effectue au moins une mesure de la marche, avant et/ou après sa stabilisation par mise en œuvre de ce procédé. Plus particulièrement encore, on effectue un affichage ou une édition de la valeur d'écart de marche mesurée, sur un moyen d'affichage ou d'édition prévu à cet égard.

On comprend que l'ajustement de marche est temporaire, il s'agit d'un asservissement passager, tant que la montre reste sous l'effet des oscillations d'excitation générées par l'oscillateur maître du dispositif d'asservissement.

Il est important de noter que ce premier développement permet de compenser aussi bien une avance qu'un retard: en effet, certaines montres sortent d'usine avec un réglage conçu pour une marche en avance, tandis que d'autres ont un réglage centré sur la valeur nulle, ce qui fait que ces montres peuvent aussi bien avancer que retarder. On peut donc, ainsi, retarder une montre qui avance, ou avancer une montre qui retarde. Il est notable qu'on ne dégrade pas la marche d'une montre déjà correctement réglée.

Cet asservissement peut être fait en plus du remontage optimal du mouvement, soit en séquence, soit simultanément.

Il est avantageux de mettre à profit ce premier développement pour réaliser, dans un deuxième développement, la correction d'une erreur d'état.

En effet, ce procédé d'ajustement de marche, utilisant un dispositif d'asservissement, permet de faire tendre l'écart de marche vers zéro seconde par jour. Mais son principe est aussi utilisable pour asservir l'oscillateur de la montre à une autre fréquence, par exemple moins 90 secondes par jour, afin de corriger une erreur d'état. Cette erreur d'état est, ou bien une valeur mesurée et entrée manuellement, ou bien une valeur identifiée par un système de vision, tel que caméra avec traitement d'image permettant de reconnaître la position des aiguilles ou afficheurs, ou similaire.

Par exemple, une montre est mise parfaitement à l'heure à 7 heures du matin, puis est portée toute la journée avec un écart de marche constant de +12 secondes par jour, on mesure alors à 22 heures le même jour une erreur d'état d'environ +7.5 secondes. L'utilisateur peut mettre en œuvre le procédé d'ajustement de marche avec le dispositif d'asservissement de marche.

Ce dispositif d'asservissement est paramétrable, et capable d'imposer à la montre, pendant la nuit suivante, une marche imposée, et qui n'est pas nécessairement nulle. Par exemple si le dispositif d'asservissement impose à la montre, pendant deux heures, un écart de marche de moins 90 secondes par jour, l'état de la montre est à nouveau exact après cette durée de deux heures.

Après avoir effectué cette correction d'état, le dispositif peut alors imposer un écart de marche de 0 seconde par jour jusqu'à ce que l'utilisateur la récupère. La montre sera donc au matin parfaitement à l'heure: non seulement elle n'aura pas l'erreur d'état qu'elle aurait eue en restant une nuit à +12 secondes par jour, mais en plus elle aura corrigé son avance de 7.5 secondes prise pendant la journée de porter de la veille. Le tableau ci-dessous résume cet exemple:

| | marche de la montre sans l'innovation (en secondes par jour) | état de la montre sans l'innovation (en secondes) | marche de la montre avec l'innovation (en secondes par jour) | état de la montre avec l'innovation (en secondes) |
|---|---|---|---|---|
| la veille à 7h du matin | +12 | 0 | +12 | 0 |
| la veille à 22h | +12 | +7.5 | +12 | +7.5 |
| la veille de 22h à minuit | +12 | de +7.5 à +8.5 | -90 | de +7.5 à 0 |
| le lendemain de minuit à 7h | +12 | de +8.5 à +12 | 0 | 0 |
| le lendemain à 7h | +12 | +12 | +12 | 0 |

Evidemment, si on n'utilise pas l'innovation, cette erreur d'état se cumule au fil des jours, et peut atteindre plusieurs minutes par mois si l'utilisateur ne remet pas manuellement sa montre à l'heure.

La figure 4 montre un résultat expérimental comparatif avec et sans l'innovation. Dans cet exemple il s'agit d'une montre, certifiée chronomètre, issue du commerce, et non réglée ni modifiée, qui n'est soumise à aucun remontage par remontoir automatique ou autre ; le barillet de cette montre se décharge naturellement en un peu plus de 2 jours (soient environ 190000 secondes). L'état de la montre est mesuré à l'aide d'un appareil de précision tel qu'utilisé par les horlogers. La mesure d'état est faite sur la décharge complète, en trait pointillé dans l'état asservi selon l'innovation, et en trait plein dans l'état libre sans l'innovation. Cette figure 4 montre bien que, sans l'innovation, une montre ou respectivement un mouvement, même certifiée chronomètre, accumule un retard significatif lorsque son barillet se décharge, alors qu'avec l'innovation, son état reste très proche de 0 seconde.

Ainsi, le deuxième développement concerne un procédé de correction d'état d'une montre comportant au moins un oscillateur usuel agencé pour générer une oscillation à une fréquence nominale N0.

Selon ce procédé de correction d'état, on mesure ou évalue la valeur initiale DI d'écart de marche. On mesure l'erreur d'état sur la montre.

On utilise un dispositif de correction d'état comportant un oscillateur correcteur d'état, lequel est agencé pour générer une oscillation à une fréquence de correction NC pour imposer une oscillation et/ou un mouvement à la montre entière, pendant une phase de rattrapage d'état après un instant initial d'activation du dispositif de correction d'état. La durée de la phase de rattrapage d'état est ajustée pour rattraper exactement une erreur d'état qu'on mesure ou évalue sur la montre à l'instant initial d'activation.

Plus particulièrement, on mesure la valeur initiale DI d'écart de marche de cet oscillateur usuel, et on choisit et utilise un dispositif de correction d'état comportant un oscillateur correcteur d'état qui a une valeur d'écart de marche par rapport à une référence, qui est plus faible que cette valeur initiale DI d'écart de marche. Plus particulièrement cette référence est une référence absolue telle que définie plus haut.

Bien sûr, le dispositif de correction d'état peut être le dispositif d'asservissement présenté précédemment, à condition de disposer de moyens de génération de fréquence permettant d'obtenir la fréquence de correction NC requise.

On comprend que la durée D, pendant laquelle il faut appliquer une oscillation à une fréquence de correction NC pour rattraper un écart d'état E, est définie par la relation: D = (tf - ti) = E / (NC-N0).

Mais, naturellement, la fréquence de correction NC ne peut être choisie de façon quelconque, car il ne faut pas s'éloigner inconsidérément de la fréquence de résonance, et, dans la pratique, la différence (NC-N0) est de préférence à limiter à environ +/- 100 secondes par jour.

La correction d'état peut être mise en œuvre indépendamment de l'ajustement de marche, et utilise un dispositif de correction d'état.

Ce dispositif de correction d'état est prévu pour la correction d'état d'une montre comportant au moins un oscillateur usuel agencé pour générer une oscillation à une fréquence nominale N0, avec une valeur initiale mesurée DI d'écart de marche. Dans ce deuxième développement, ce dispositif de correction d'état comporte un oscillateur correcteur d'état, qui est agencé pour générer une oscillation de correction à une fréquence de correction NC. Et ce dispositif de correction d'état est agencé pour soumettre la montre entière à une oscillation de correction générée par l'oscillateur correcteur d'état, et/ou à un mouvement modulé généré par cet oscillateur correcteur d'état.

Plus particulièrement, ce dispositif de correction d'état comporte des moyens de pilotage, qui sont agencés pour commander l'oscillation de l'oscillateur correcteur d'état, et qui sont interfacés avec des moyens de mesure de l'état de la montre, et que comporte le dispositif de correction d'état.

Avantageusement, ces moyens de pilotage sont interfacés avec des moyens d'introduction manuelle par l'utilisateur d'une durée de correction d'état, et/ou sont agencés pour calculer cette durée, en fonction des valeurs de fréquence nominale N0, de fréquence de correction NC, et d'écart d'état mesuré.

Plus particulièrement, les moyens de mesure de l'état de la montre sont des moyens optiques de vision, qui sont avantageusement complétés par des moyens de traitement d'image, notamment de reconnaissance de la position des aiguilles ou des afficheurs de la montre, ou respectivement de la position de repères sur des mobiles du mouvement.

Dans une variante, en l'absence de moyens automatiques de traitement d'images, le dispositif de correction d'état comporte des moyens de pilotage qui sont agencés pour commander l'oscillation de correction de l'oscillateur correcteur d'état, et qui sont interfacés avec des moyens d'introduction manuelle par l'utilisateur d'une heure affichée ou d'un écart d'état, tels que clavier, ou interface tactile ou similaire, ou encore interfacés par un dispositif sans fil avec un téléphone mobile ou « Smartphone » ou « iPhone » ou similaire qui comportent de tels moyens d'introduction manuelle.

La figure 7 illustre un tel dispositif de correction d'état d'une montre 2, avec des moyens de mesure 10 de l'état de la montre, tels qu'une caméra, interfacés avec des moyens de reconnaissance 11, une cellule 12 de calcul de différence d'état par comparaison à une référence d'état 13, une cellule de calcul de fréquence et de durée de correction 14, et un asservissement de marche 15. Plus particulièrement cette référence d'état 13 est une référence absolue telle que définie plus haut.

Dans une exécution particulière, ce dispositif de correction d'état comporte un remontoir automatique pour montre mécanique ou automatique, avec au moins un posage de réception de montre, ou respectivement de mouvement. Le dispositif de correction d'état comporte, au niveau de ce posage, des moyens d'excitation, qui sont agencés pour soumettre la montre entière, ou respectivement le mouvement entier, à une oscillation de correction générée par cet oscillateur correcteur d'état, et/ou des moyens d'entraînement qui sont agencés pour soumettre la montre entière, ou respectivement le mouvement entier, à un mouvement modulé généré par l'oscillateur correcteur d'état.

L'innovation permet de combiner les deux actions précédemment décrites, sous la forme d'un procédé d'ajustement de marche et correction d'état d'une montre comportant au moins un oscillateur usuel agencé pour générer une oscillation à une fréquence nominale N0, avec une valeur initiale DI d'écart de marche, et où on enchaîne au moins partiellement la phase de rattrapage d'état et la phase de transition des deux procédés élémentaires respectifs.

L'innovation met alors en œuvre un dispositif d'ajustement de marche et correction d'état d'une montre comportant au moins un oscillateur usuel agencé pour générer une oscillation à une fréquence nominale N0, avec une valeur initiale mesurée DI d'écart de marche. Selon l'innovation, ce dispositif d'ajustement de marche et correction d'état comporte au moins un tel dispositif d'asservissement, et au moins un tel dispositif de correction d'état, et des moyens principaux de pilotage, qui sont agencés pour commander l'oscillation d'excitation de l'oscillateur maître et qui sont interfacés avec des moyens de mesure de l'écart de marche de la montre, que comporte le dispositif d'asservissement, et pour commander l'oscillation de correction de l'oscillateur correcteur d'état, et qui sont interfacés avec des moyens de mesure de l'état de la montre, que comporte ce dispositif de correction d'état.

Plus particulièrement, ce dispositif d'ajustement de marche et correction d'état comporte au moins un remontoir automatique pour montre mécanique ou automatique, sur lequel est fixé au moins un tel posage.

L'innovation concerne encore un dispositif support interactif de correction de montre, comportant au moins un tel dispositif d'asservissement, et ce dispositif support interactif de correction comporte des moyens centraux de pilotage de marche pour ajuster à une valeur identique d'écart de marche toutes les montres soumises aux dispositifs d'asservissement.

Plus particulièrement, ce dispositif support interactif de correction de montre comporte au moins un tel dispositif de correction d'état, et ce dispositif support interactif de correction comporte des moyens centraux de pilotage d'état pour ajuster à une valeur identique d'état toutes les montres soumises aux dispositifs de correction d'état.

Plus particulièrement encore, ce dispositif support interactif de correction comporte des moyens principaux de pilotage qui constituent ou coordonnent ces moyens centraux de pilotage de marche et ces moyens centraux de pilotage d'état.

Plus particulièrement, ce dispositif support interactif de correction comporte au moins un remontoir automatique pour montre mécanique ou automatique, sur lequel est fixé au moins un posage de réception de montre, ou respectivement de mouvement.

Dans une application avantageuse, ce dispositif support interactif de correction est un présentoir d'exposition à l'utilisateur ou au public de montres et/ou de mouvements.

Plus particulièrement encore, ce présentoir est conçu pour recevoir une pluralité de montres et/ou de mouvements de même fréquence nominale N0.

Il est possible d'asservir les diverses montres avec un seul système si les montres sont identiques, par exemple, ou individuellement avec des commandes dissociées si elles sont différentes (réglages, modèles, marques, ou autres).

Il est aussi possible d'avoir des classes différentes, et donc de différencier les asservissements, et/ou les corrections d'état entre classes, voire entre montres, si besoin.

L'innovation concerne encore une montre qui comporte au moins un oscillateur usuel agencé pour générer une oscillation à une fréquence nominale N0, avec une valeur initiale mesurée DI d'écart de marche, laquelle montre comporte un bracelet comportant au moins un tel dispositif d'asservissement.

Plus particulièrement, ce bracelet comporte au moins un dispositif de correction d'état, mais qui est beaucoup plus difficile à intégrer. Aussi, plus particulièrement, ce dispositif de correction d'état, intégré au bracelet, comporte des moyens de pilotage qui sont agencés pour commander l'oscillation de correction de l'oscillateur correcteur d'état, et qui sont interfacés avec des moyens d'introduction manuelle par l'utilisateur d'une heure affichée ou d'un écart d'état, tels que clavier, ou interface, ou encore sont interfacés avec un moyen de communication, tel que téléphone mobile ou « Smartphone » ou « iPhone » ou similaire, qui comporte de tels moyens d'introduction manuelle.

Un mode de réalisation particulier concerne un bracelet comportant, en plus de la tête de montre, le système d'asservissement oscillant et la source d'énergie.

Dans une autre exécution, cette montre comporte des moyens de mise en résonance de sa platine à la fréquence nominale N0, ou à un multiple entier, notamment impair, de la fréquence nominale N0.

L'innovation concerne encore l'utilisation d'un dispositif d'asservissement comportant un oscillateur maître agencé pour générer une oscillation à une fréquence d'excitation NE , qui est approximativement égale à, ou égale à une fréquence nominale N0, ou à un multiple entier, notamment impair, de ladite fréquence nominale N0, avec une valeur maître AM d'écart de marche par rapport à une référence, pour l'ajustement de marche d'une montre. Plus particulièrement cette référence est une référence absolue telle que définie plus haut, dont l'écart de marche est inférieur à 1 seconde par jour, avantageusement inférieur à 0.1 seconde par jour. Cette montre comporte au moins un oscillateur usuel, qui est agencé pour générer une oscillation à cette fréquence nominale N0, avec une valeur initiale DI d'écart de marche quelconque. Cet ajustement de marche est fait par la soumission de la montre entière à une oscillation d'excitation générée par l'oscillateur maître, et/ou à un mouvement modulé généré par cet oscillateur maître, pendant une durée suffisante pour stabiliser l'écart de marche de l'oscillateur de la montre à une valeur d'écart de marche inférieure ou égale à la valeur maître AM.

L'innovation concerne encore l'utilisation d'un dispositif de correction d'état comportant un oscillateur maître agencé pour générer une oscillation à une fréquence d'excitation NE, qui est approximativement égale à, ou égale à une fréquence nominale N0, ou à un multiple entier, notamment impair, de ladite fréquence nominale N0, avec une valeur maître AM d'écart de marche par rapport à une référence, et comportant un oscillateur correcteur d'état agencé pour générer une oscillation de correction à une fréquence de correction NC, pour la correction d'état d'une montre. Plus particulièrement cette référence est une référence absolue telle que définie plus haut. Cette montre comporte au moins un oscillateur usuel agencé pour générer une oscillation à cette fréquence nominale N0, avec une valeur initiale DI d'écart de marche quelconque. Cette correction d'état est faite par la soumission de la montre entière à une oscillation de correction générée par l'oscillateur correcteur d'état, et/ou à un mouvement modulé généré par cet oscillateur correcteur d'état, pendant une durée suffisante pour effectuer la correction requise de l'état de la montre, ou respectivement du mouvement.

L'innovation concerne encore l'utilisation d'un dispositif d'ajustement de marche et correction d'état d'une montre. Ce dispositif d'ajustement de marche et correction d'état comporte un oscillateur maître, qui est agencé pour générer une oscillation d'excitation à une fréquence d'excitation NE, qui est approximativement égale à, ou égale à une fréquence nominale N0, ou à un multiple entier, notamment impair, de ladite fréquence nominale N0, avec une valeur maître AM d'écart de marche par rapport à une référence pour l'ajustement de marche d'une montre. Plus particulièrement cette référence est une référence absolue telle que définie plus haut, dont l'écart de marche est inférieur à 1 seconde par jour, avantageusement inférieur à 0.1 seconde par jour. Cette montre comporte au moins un oscillateur usuel, qui est agencé pour générer une oscillation à cette fréquence nominale N0, avec une valeur initiale DI d'écart de marche quelconque. Cet ajustement de marche est fait par la soumission de la montre entière à une oscillation d'excitation générée par l'oscillateur maître, et/ou à un mouvement modulé généré par cet oscillateur maître, pendant une durée suffisante pour stabiliser l'écart de marche de l'oscillateur de la montre, à une valeur d'écart de marche inférieure ou égale à la valeur maître AM. Et ce dispositif d'ajustement de marche et correction d'état comporte un oscillateur correcteur d'état, qui est agencé pour générer une oscillation à une fréquence de correction NC pour la correction d'état de la montre, par la soumission de cette montre entière à une oscillation de correction générée par cet oscillateur correcteur d'état, et/ou à un mouvement modulé généré par cet oscillateur correcteur d'état, pendant une durée suffisante pour effectuer la correction requise de l'état de la montre.

L'innovation concerne encore l'utilisation d'un remontoir automatique pour montre mécanique ou automatique, avec au moins un posage de réception de montre, ou de mouvement, ou similaire pour soumettre au moins une montre entière à une oscillation d'excitation générée par un oscillateur maître agencé pour générer une oscillation d'excitation à une fréquence d'excitation qui est approximativement égale à, ou égale à une fréquence nominale N0, ou à un multiple entier, notamment impair, de ladite fréquence nominale N0, avec une valeur maître AM d'écart de marche par rapport à une référence pour l'ajustement de marche d'une montre. Plus particulièrement cette référence est une référence absolue, externe au dispositif selon l'invention, et telle que définie plus haut, dont l'écart de marche est inférieur à 1 seconde par jour, avantageusement inférieur à 0.1 seconde par jour, pour l'ajustement de marche d'une montre. Cette montre comporte au moins un oscillateur usuel agencé pour générer une oscillation à cette fréquence nominale N0, avec une valeur initiale DI d'écart de marche quelconque.

Ce remontoir automatique comporte des moyens d'excitation, qui sont agencés pour soumettre la montre entière à une oscillation d'excitation générée par l'oscillateur maître, et/ou des moyens d'entraînement agencés pour soumettre la montre entière à un mouvement modulé généré par l'oscillateur maître. Cet ajustement de marche est fait par la soumission de la montre entière à une oscillation d'excitation générée par l'oscillateur maître, et/ou à un mouvement modulé généré par cet oscillateur maître, pendant une durée suffisante pour stabiliser l'écart de marche de l'oscillateur de la montre à une valeur d'écart de marche inférieure ou égale à la valeur maître AM. Et ce dispositif d'ajustement de marche et correction d'état comporte un oscillateur correcteur d'état, qui est agencé pour générer une oscillation à une fréquence de correction NC pour la correction d'état de la montre par la soumission de cette montre entière à une oscillation de correction générée par cet oscillateur correcteur d'état, et/ou à un mouvement modulé généré par cet oscillateur correcteur d'état, pendant une durée suffisante pour effectuer la correction requise de l'état de la montre.

On comprend que l'ajustement de marche et la correction d'état ne se font pas au même instant. Mais l'une et l'autre peuvent être menées successivement, dans un laps de temps réduit, par exemple pendant une nuit, ou pendant une durée où l'utilisateur n'a pas besoin d'utiliser sa montre.

L'innovation présente plusieurs avantages remarquables :
- sa mise en œuvre est compatible avec toutes les montres mécaniques possédant au moins un résonateur avec oscillateur mécanique, coaxial, ou à ancre suisse ;
- sa mise en œuvre ne nécessite pas d'intervention sur la montre, et en particulier pas d'ouverture de la boîte ;
- la position angulaire de la montre, ou du mouvement, sur son posage, est indifférente ;
- dans le cas de mise en œuvre d'un dispositif d'asservissement ou de correction d'état comportant un remontoir automatique, une montre mécanique ou automatique peut à la fois rester armée et parfaitement à l'heure ;
- Il est possible de corriger une erreur d'état en imposant un écart de marche opposé pendant un certain temps ;
- Il est également possible de corriger les montres qui retardent, et qui présentent une marche négative de quelques secondes par jour ;
- le principe d'asservissement d'un écart de marche nul ne nécessite pas forcément de rétroaction; tandis que la correction d'état nécessite par contre la connaissance de l'état des afficheurs ou aiguilles, notamment par vision ;
- l'utilisateur peut librement, et de façon réversible, décider d'imposer de l'avance ou du retard à sa montre.

Bien entendu, si l'innovation est conçue pour effectuer des ajustements de marche et des corrections d'état sans ouvrir la montre et sans séparer le mouvement de la boîte, elle s'applique a fortiori à un mouvement seul.

Dans une variante particulière, on applique l'innovation à l'ajustement de marche d'une montre électronique, avec bien sûr un oscillateur maître d'écart de marche sensiblement inférieur à celui des montres électroniques usuelles.

## Revendications

1. Procédé d'ajustement de marche d'au moins une montre ou respectivement un mouvement, ladite montre ou respectivement ledit mouvement comportant au moins un premier oscillateur agencé pour générer une oscillation à une fréquence nominale N0, selon lequel on utilise un dispositif d'asservissement comportant un second oscillateur, cet oscillateur étant un oscillateur maître de qualité chronométrique supérieure à celle dudit premier oscillateur et agencé pour générer une oscillation d'excitation à une fréquence d'excitation NE, qui est approximativement égale à, ou égale à ladite fréquence nominale N0, ou à un multiple entier de ladite fréquence nominale N0, et selon lequel on soumet ladite montre entière ou respectivement ledit mouvement entier à une oscillation d'excitation générée par ledit oscillateur maître et/ou à un mouvement modulé généré par ledit oscillateur maître, après un instant initial d'activation dudit dispositif d'asservissement, au moins pendant une phase de transition à l'issue de laquelle la fréquence de l'oscillateur de ladite montre ou respectivement dudit mouvement est stabilisée à ladite fréquence d'excitation NE, **caractérisé en ce qu'**on intègre audit dispositif d'asservissement un remontoir pour montres mécaniques ou automatiques, agencé pour mouvoir au moins un posage sur lequel on fixe ladite au moins une montre ou respectivement ledit au moins un mouvement.

2. Procédé d'ajustement de marche d'au moins une montre ou respectivement un mouvement, selon la revendication 1, **caractérisé en ce qu'**on mesure la valeur initiale DI d'écart de marche dudit premier oscillateur, et **en ce qu'**on utilise ledit oscillateur maître qui a une valeur maître AM d'écart de marche par rapport à une référence, qui est plus faible que ladite valeur initiale DI d'écart de marche.

3. Procédé d'ajustement de marche d'au moins une montre ou respectivement un mouvement, ladite montre ou respectivement ledit mouvement comportant au moins un premier oscillateur agencé pour générer une oscillation à une fréquence nominale N0, selon lequel on utilise un dispositif d'asservissement comportant un second oscillateur, cet oscillateur étant un oscillateur maître de qualité chronométrique supérieure à celle dudit premier oscillateur et agencé pour générer une oscillation d'excitation à une fréquence d'excitation NE, qui est approximativement égale à, ou égale à un multiple entier impair de ladite fréquence nominale N0, et selon lequel on soumet ladite montre entière ou respectivement ledit mouvement entier à une oscillation d'excitation générée par ledit oscillateur maître et/ou à un mouvement modulé généré par ledit oscillateur maître, après un instant initial d'activation dudit dispositif d'asservissement, au moins pendant une phase de transition à l'issue de laquelle la fréquence de l'oscillateur de ladite montre ou respectivement dudit mouvement est stabilisée à ladite fréquence d'excitation NE.

4. Procédé d'ajustement de marche d'au moins une montre ou respectivement un mouvement, selon la revendication 3, **caractérisé en ce qu'**on mesure la valeur initiale DI d'écart de marche dudit premier oscillateur, et **en ce qu'**on utilise ledit oscillateur maître qui a une valeur maître AM d'écart de marche par rapport à ladite référence, qui est plus faible que ladite valeur initiale DI d'écart de marche.

5. Dispositif d'asservissement, pour l'ajustement de marche d'une montre ou respectivement d'un mouvement, ladite montre ou respectivement ledit mouvement comportant au moins un premier oscillateur agencé pour générer une oscillation à une fréquence nominale N0, avec une valeur initiale DI d'écart de marche, où ledit dispositif d'asservissement comporte un second oscillateur, cet oscillateur étant un oscillateur maître de qualité chronométrique supérieure à celle dudit premier oscillateur et agencé pour générer une oscillation d'excitation à une fréquence d'excitation NE, qui est approximativement égale à, ou égale à ladite fréquence nominale N0, ou à un multiple entier de ladite fréquence nominale N0, avec une valeur maître AM d'écart de marche par rapport à une référence, qui est plus faible que ladite valeur initiale DI d'écart de marche, et en ce que ledit dispositif d'asservissement est agencé pour soumettre ladite montre entière ou respectivement ledit mouvement entier à une oscillation d'excitation générée par ledit oscillateur maître et/ou à un mouvement modulé généré par ledit oscillateur maître, **caractérisé en ce que** ledit dispositif d'asservissement comporte des moyens de pilotage agencés pour commander l'oscillation d'excitation dudit oscillateur maître et interfacés avec des moyens de mesure de l'écart de marche de ladite montre ou respectivement dudit mouvement, que comporte ledit dispositif d'asservissement.

6. Dispositif d'asservissement selon la revendication 5, **caractérisé en ce que** ledit dispositif d'asservissement comporte un remontoir automatique pour montre mécanique ou automatique avec au moins un posage de réception de montre ou respectivement de mouvement, au niveau duquel posage ledit dispositif d'asservissement comporte des moyens d'excitation agencés pour soumettre ladite montre entière ou respectivement ledit mouvement entier à une oscillation d'excitation générée par ledit oscillateur maître, et/ou des moyens d'entraînement agencés pour soumettre ladite montre entière ou respectivement ledit mouvement entier à un mouvement modulé généré par ledit oscillateur maître.

7. Dispositif support interactif de correction de montre ou respectivement de mouvement comportant au moins deux dispositifs d'asservissement, pour l'ajustement de marche d'une montre ou respectivement d'un mouvement, ladite montre ou respectivement ledit mouvement comportant au moins un premier oscillateur agencé pour générer une oscillation à une fréquence nominale N0, avec une valeur initiale DI d'écart de marche, **caractérisé en ce que** ledit dispositif d'asservissement comporte un second oscillateur, cet oscillateur étant un oscillateur maître de qualité chronométrique supérieure à celle dudit premier oscillateur et agencé pour générer une oscillation d'excitation à une fréquence d'excitation NE, qui est approximativement égale à, ou égale à ladite fréquence nominale N0, ou à un multiple entier de ladite fréquence nominale N0, avec une valeur maître AM d'écart de marche par rapport à une référence, qui est plus faible que ladite valeur initiale DI d'écart de marche, et **en ce que** ledit dispositif d'asservissement est agencé pour soumettre ladite montre entière ou respectivement ledit mouvement entier à une oscillation d'excitation générée par ledit oscillateur maître et/ou à un mouvement modulé généré par ledit oscillateur maître, **caractérisé en ce que** ledit dispositif support interactif de correction comporte des moyens centraux de pilotage de marche pour ajuster à une valeur identique d'écart de marche toutes les montres soumises auxdits dispositifs d'asservissement.

8. Dispositif support interactif de correction de montre ou respectivement de mouvement selon la revendication 7, **caractérisé en ce que** ledit dispositif d'asservissement comporte un remontoir automatique pour montre mécanique ou automatique avec au moins un posage de réception de montre ou respectivement de mouvement, au niveau duquel posage ledit dispositif d'asservissement comporte des moyens d'excitation agencés pour soumettre ladite montre entière ou respectivement ledit mouvement entier à une oscillation d'excitation générée par ledit oscillateur maître, et/ou des moyens d'entraînement agencés pour soumettre ladite montre entière ou respectivement ledit mouvement entier à un mouvement modulé généré par ledit oscillateur maître.

9. Dispositif support interactif de correction de montre ou respectivement de mouvement selon la revendication 7, **caractérisé en ce que** ledit dispositif support interactif de correction comporte au moins un remontoir automatique pour montre mécanique ou automatique, sur lequel est fixé au moins un posage de réception de montre ou respectivement de mouvement.

10. Dispositif support interactif de correction de montre ou respectivement de mouvement la revendication 7 ou 8, **caractérisé en ce que** ledit dispositif support interactif de correction est un présentoir d'exposition au public de montres et/ou de mouvements.

11. Dispositif support interactif de correction de montre ou respectivement de mouvement comportant au moins un dispositif d'asservissement selon la revendication 5, **caractérisé en ce que** ledit dispositif support interactif de correction comporte des moyens centraux de pilotage de marche pour ajuster à une valeur identique d'écart de marche toutes les montres soumises auxdits dispositifs d'asservissement.

12. Dispositif support interactif de correction de montre ou respectivement de mouvement selon la revendication 11, **caractérisé en ce que** ledit dispositif support interactif de correction comporte au moins un remontoir automatique pour montre mécanique ou automatique, sur lequel est fixé au moins un posage de réception de montre ou respectivement de mouvement.

13. Dispositif support interactif de correction de montre ou respectivement de mouvement la revendication 11 ou 12, **caractérisé en ce que** ledit dispositif support interactif de correction est un présentoir d'exposition au public de montres et/ou de mouvements.

14. Montre comportant au moins un premier oscillateur agencé pour générer une oscillation à une fréquence nominale N0, avec une valeur initiale DI d'écart de marche, **caractérisée en ce que** ladite montre comporte un bracelet comportant au moins un dispositif d'asservissement selon la revendication 5 ou 6.

15. Montre selon la revendication 14, **caractérisée en ce que** ladite montre comporte des moyens de mise en résonance de sa platine à ladite fréquence nominale N0, ou à un multiple entier de ladite fréquence nominale N0.

16. Utilisation d'un dispositif d'asservissement selon la revendication 5 ou 6, comportant un oscillateur maître agencé pour générer une oscillation d'excitation à une fréquence d'excitation NE, qui est approximativement égale à, ou égale à une fréquence nominale N0, ou à un multiple entier de ladite fréquence nominale N0, avec une valeur maître AM d'écart de marche par rapport à une référence, pour l'ajustement de marche d'une montre ou respectivement un mouvement, ladite montre ou respectivement ledit mouvement comportant au moins un oscillateur élémentaire agencé pour générer une oscillation à ladite fréquence nominale N0 avec une valeur initiale DI d'écart de marche supérieure à ladite valeur maître AM, par la soumission de ladite montre entière ou respectivement dudit mouvement entier à une oscillation d'excitation générée par ledit oscillateur maître et/ou à un mouvement modulé généré par ledit oscillateur maître, pendant une durée suffisante pour stabiliser l'écart de marche de l'oscillateur de ladite montre ou respectivement dudit mouvement à une valeur d'écart de marche inférieure ou égale à ladite valeur maître AM.

17. Utilisation d'un remontoir automatique pour montre mécanique ou automatique avec au moins un posage de réception de montre ou respectivement de mouvement, pour soumettre au moins une montre entière ou respectivement un mouvement entier à une oscillation d'excitation générée par un second oscillateur, cet oscillateur étant un oscillateur maître agencé pour générer une oscillation d'excitation à une fréquence d'excitation NE, qui est approximativement égale à, ou égale à une fréquence nominale N0, ou à un multiple entier de ladite fréquence nominale N0, avec une valeur maître AM d'écart de marche par rapport à une référence, pour l'ajustement de marche d'une montre ou respectivement un mouvement, ladite montre ou respectivement ledit mouvement comportant au moins un premier oscillateur de qualité chronométrique inférieure à celle dudit oscillateur maître et agencé pour générer une oscillation à ladite fréquence nominale N0, avec une valeur initiale DI d'écart de marche supérieure à ladite valeur maître AM, par la soumission de ladite montre entière ou respectivement dudit mouvement entier à une oscillation d'excitation générée par ledit oscillateur maître et/ou à un mouvement modulé généré par ledit oscillateur maître, pendant une durée suffisante pour stabiliser l'écart de marche de l'oscillateur de ladite montre ou respectivement dudit mouvement à une valeur d'écart de marche inférieure ou égale à ladite valeur maître AM.

18. Utilisation d'un remontoir automatique selon la revendication 17, **caractérisée en ce que** ledit remontoir automatique est une partie d'un dispositif d'asservissement selon la revendication 6.

19. Utilisation d'un remontoir automatique selon la revendication 18, **caractérisée en ce que** ledit dispositif d'asservissement est une partie d'un dispositif support interactif de correction selon l'une des revendications 7 à 13.

## Patentansprüche

1. Verfahren zum Einstellen des Gangs mindestens einer tragbaren Uhr bzw. eines Uhrwerks, wobei die tragbare Uhr bzw. das Uhrwerk mindestens einen ersten Oszillator zum Erzeugen einer Schwingung mit einer Nennfrequenz N0 umfasst, bei dem eine Nachsteuereinrichtung verwendet wird, die einen zweiten Oszillator umfasst, wobei dieser Oszillator ein Hauptoszillator mit höherer chronometrischer Qualität als jene des ersten Oszillators ist und dazu vorgesehen ist, eine Anregungsschwingung mit einer Anregungsfrequenz NE zu erzeugen, die ungefähr gleich oder gleich der Nennfrequenz N0 oder einem ganzzahligen Vielfachen der Nennfrequenz N0 ist, und gemäß dem die gesamte tragbare Uhr bzw. das gesamte Uhrwerk einer durch den Hauptoszillator erzeugten Anregungsschwingung und/oder einer durch den Hauptoszillator erzeugten modulierten Bewegung nach einem Anfangszeitpunkt der Aktivierung der Nachsteuereinrichtung zumindest während einer Übergangsphase, an deren Ende die Frequenz des Oszillators der tragbaren Uhr bzw. des Uhrwerks auf der Anregungsfrequenz NE stabilisiert ist, ausgesetzt wird, **dadurch gekennzeichnet, dass** in die Nachsteuereinrichtung eine Aufzugeinrichtung für mechanische oder automatische tragbare Uhren integriert ist, die dazu vorgesehen ist, mindestens eine Stütze zu bewegen, an der die mindestens eine tragbare Uhr bzw. das mindestens eine Uhrwerk befestigt wird.

2. Verfahren zum Einstellen des Gangs mindestens einer tragbaren Uhr bzw. eines Uhrwerks nach Anspruch 1, **dadurch gekennzeichnet, dass** der anfängliche Gangabweichungswert DI des ersten Oszillators gemessen wird und dass der Hauptoszillator verwendet wird, der einen Haupt-Gangabweichungswert AM kleiner als der anfängliche Gangabweichungswert DI in Bezug auf einen Referenzwert aufweist.

3. Verfahren zum Einstellen des Gangs mindestens einer tragbaren Uhr bzw. eines Uhrwerks, wobei die tragbare Uhr bzw. das Uhrwerk mindestens einen ersten Oszillator zum Erzeugen einer Schwingung mit einer Nennfrequenz N0 umfasst, bei dem eine Nachsteuereinrichtung verwendet wird, die einen zweiten Oszillator umfasst, wobei dieser Oszillator ein Hauptoszillator mit einer höheren chronometrischen Qualität als jene des ersten Oszillators ist und dazu vorgesehen ist, eine Anregungsschwingung mit einer Anregungsfrequenz NE zu erzeugen, die ungefähr gleich oder gleich einem ganzzahligen, ungeraden Vielfachen der Nennfrequenz N0 ist, und gemäß dem die gesamte tragbare Uhr bzw. das gesamte Uhrwerk einer durch den Hauptoszillator erzeugten Anregungsschwingung und/oder einer durch den Hauptoszillator erzeugten modulierten Bewegung nach einem Anfangszeitpunkt der Aktivierung der Nachsteuereinrichtung zumindest während einer Übergangsphase, an deren Ende die Frequenz des Oszillators der tragbaren Uhr bzw. des Uhrwerks auf der Anregungsfrequenz NE stabilisiert ist, ausgesetzt wird.

4. Verfahren zum Einstellen des Gangs mindestens einer tragbaren Uhr bzw. eines Uhrwerks nach Anspruch 3, **dadurch gekennzeichnet, dass** der anfängliche Gangabweichungswert DI des ersten Oszillators gemessen wird und dass der Hauptoszillator verwendet wird, der einen Haupt-Gangabweichungswert AM kleiner als der anfängliche Gangabweichungswert DI in Bezug auf den Referenzwert aufweist.

5. Nachsteuereinrichtung zum Einstellen des Gangs einer tragbaren Uhr bzw. eines Uhrwerks, wobei die tragbare Uhr bzw. das Uhrwerk mindestens einen ersten Oszillator zum Erzeugen einer Schwingung mit einer Nennfrequenz N0 umfasst, mit einem anfänglichen Gangabweichungswert DI, wobei die Nachsteuereinrichtung einen zweiten Oszillator umfasst, dieser Oszillator ein Hauptoszillator mit einer höheren chronometrischen Qualität als jene des ersten Oszillators ist und dazu vorgesehen ist, eine Anregungsschwingung mit einer Anregungsfrequenz NE zu erzeugen, die ungefähr gleich oder gleich der Nennfrequenz N0 oder einem ganzzahligen Vielfachen der Nennfrequenz N0 ist, mit einem Haupt-Gangabweichungswert AM kleiner als der anfängliche Gangabweichungswert DI in Bezug auf einen Referenzwert, und dass die Nachsteuereinrichtung dazu vorgesehen ist, die gesamte tragbare Uhr bzw. das gesamte Uhrwerk einer durch den Hauptoszillator erzeugten Anregungsschwingung und/oder einer durch den Hauptoszillator erzeugten modulierten Bewegung auszusetzen, **dadurch gekennzeichnet, dass** die Nachsteuereinrichtung Steuermittel zum Steuern der Anregungsschwingung des Hauptoszillators umfasst, die mit Mitteln zum Messen der Gangabweichung der tragbaren Uhr bzw. des Uhrwerks, die bzw. das die Nachsteuereinrichtung enthält, eine Schnittstelle bilden.

6. Nachsteuereinrichtung nach Anspruch 5, **dadurch gekennzeichnet, dass** die Nachsteuereinrichtung eine automatische Aufzugeinrichtung für eine mechanische oder automatische tragbare Uhr mit mindestens einer Stütze für die Aufnahme der tragbaren Uhr bzw. des Uhrwerks umfasst, wobei die Nachsteuereinrichtung auf Höhe der Stütze Anregungsmittel, um die gesamte tragbare Uhr bzw. das gesamte Uhrwerk einer durch den Hauptoszillator erzeugten Anregungsschwingung auszusetzen, und/oder Antriebsmittel, um die gesamte tragbare Uhr bzw. das gesamte Uhrwerk einer durch den Hauptoszillator erzeugten modulierten Bewegung auszusetzen, umfasst.

7. Interaktiver Träger zur Korrektur von tragbaren Uhren bzw. Uhrwerken, umfassend mindestens zwei Nachsteuereinrichtungen für die Einstellung des Gangs einer tragbaren Uhr bzw. eines Uhrwerks, wobei die tragbare Uhr bzw. das Uhrwerk mindestens einen ersten Oszillator zum Erzeugen einer Schwingung mit einer Nennfrequenz N0 umfasst, mit einem anfänglichen Gangabweichungswert DI, **dadurch gekennzeichnet, dass** die Nachsteuereinrichtung einen zweiten Oszillator umfasst, wobei dieser Oszillator ein Hauptoszillator mit einer höheren chronometrischen Qualität als jene des ersten Oszillators ist und dazu vorgesehen ist, eine Anregungsschwingung mit einer Anregungsfrequenz NE zu erzeugen, die ungefähr gleich oder gleich der Nennfrequenz N0 oder einem ganzzahligen Vielfachen der Nennfrequenz N0 ist, mit einem Haupt-Gangabweichungswert AM kleiner als der anfängliche Gangabweichungswert DI in Bezug auf einen Referenzwert, und dass die Nachsteuereinrichtung dazu vorgesehen ist, die gesamte tragbare Uhr bzw. das gesamte Uhrwerk einer durch den Hauptoszillator erzeugten Anregungsschwingung und/oder einer durch den Hauptoszillator erzeugten modulierten Bewegung auszusetzen, **dadurch gekennzeichnet, dass** der interaktive Träger für die Korrektur zentrale Gangsteuermittel enthält, um sämtliche Uhren, die den Nachsteuereinrichtungen unterworfen werden, auf den gleichen Gangabweichungswert einzustellen.

8. Interaktiver Träger zur Korrektur von tragbaren Uhren bzw. Uhrwerken nach Anspruch 7, **dadurch gekennzeichnet, dass** die Nachsteuereinrichtung eine automatische Aufzugeinrichtung für mechanische oder automatische tragbare Uhren mit mindestens einer Stütze für die Aufnahme einer tragbaren Uhr bzw. eines Uhrwerks umfasst, wobei die Nachsteuereinrichtung auf Höhe der Stütze Anregungsmittel, die dazu vorgesehen sind, die gesamte tragbare Uhr bzw. das gesamte Uhrwerk einer durch den Hauptoszillator erzeugten Anregungsschwingung auszusetzen, und/oder Antriebsmittel, die dazu vorgesehen sind, die gesamte tragbare Uhr bzw. das gesamte Uhrwerk einer durch den Hauptoszillator erzeugten modulierten Bewegung auszusetzen, umfasst.

9. Interaktiver Träger zur Korrektur von tragbaren Uhren bzw. Uhrwerken nach Anspruch 7, **dadurch gekennzeichnet, dass** der interaktive Träger zur Korrektur mindestens eine automatische Aufzugeinrichtung für mechanische oder automatische tragbare Uhren umfasst, an der mindestens eine Stütze für die Aufnahme einer tragbaren Uhr bzw. eines Uhrwerks befestigt ist.

10. Interaktiver Träger zur Korrektur von tragbaren Uhren bzw. Uhrwerken nach Anspruch 7 oder 8, **dadurch gekennzeichnet, dass** der interaktive Träger zur Korrektur eine Präsentationsvorrichtung zum Ausstellen von tragbaren Uhren und/oder Uhrwerken für die Öffentlichkeit ist.

11. Interaktiver Träger zur Korrektur von tragbaren Uhren bzw. Uhrwerken, umfassend mindestens eine Nachsteuereinrichtung nach Anspruch 5, **dadurch gekennzeichnet, dass** der interaktive Träger zur Korrektur zentrale Gangsteuermittel aufweist, um sämtliche tragbaren Uhren, die den Nachsteuereinrichtungen unterworfen sind, auf den gleichen Gangabweichungswert einzustellen.

12. Interaktiver Träger zur Korrektur von tragbaren Uhren bzw. Uhrwerken nach Anspruch 11, **dadurch gekennzeichnet, dass** der interaktive Träger zur Korrektur mindestens einer automatischen Aufzugeinrichtung für mechanische oder automatische tragbare Uhren umfasst, an der mindestens eine Stütze für die Aufnahme einer tragbaren Uhr bzw. eines Uhrwerks befestigt ist.

13. Interaktiver Träger zur Korrektur von tragbaren Uhren bzw. Uhrwerken nach Anspruch 11 oder 12, **dadurch gekennzeichnet, dass** der interaktive Träger zur Korrektur eine Präsentationsvorrichtung zum Ausstellen von tragbaren Uhren und/oder Uhrwerke für die Öffentlichkeit ist.

14. Uhr, umfassend mindestens einen ersten Oszillator zum Erzeugen einer Schwingung mit einer Nennfrequenz N0 mit einem anfänglichen Gangabweichungswert DI, **dadurch gekennzeichnet, dass** die tragbare Uhr ein Armband umfasst, das mindestens eine Nachsteuereinrichtung nach Anspruch 5 oder 6 aufweist.

15. Tragbare Uhr nach Anspruch 14, **dadurch gekennzeichnet, dass** die tragbare Uhr Mittel umfasst, um ihre Platine bei der Nennfrequenz N0 oder bei einem ganzzahligen Vielfachen der Nennfrequenz N0 in Resonanz zu versetzen.

16. Verwendung einer Nachsteuereinrichtung nach Anspruch 5 oder 6, umfassend einen Hauptoszillator zum Erzeugen einer Anregungsschwingung mit einer Anregungsfrequenz NE ungefähr gleich oder gleich einer Nennfrequenz N0 oder gleich einem ganzzahligen Vielfachen der Nennfrequenz N0, mit einem Haupt-Gangabweichungswert AM in Bezug auf einen Referenzwert, um den Gang einer tragbaren Uhr bzw. eines Uhrwerks einzustellen, wobei die tragbare Uhr bzw. das Uhrwerk mindestens einen zweckbestimmten Oszillator zum Erzeugen einer Schwingung mit der Nennfrequenz N0, mit einem anfänglichen Gangabweichungswert DI größer als der Hauptwert AM, um die gesamte tragbare Uhr bzw. das gesamte Uhrwerk einer durch den Hauptoszillator erzeugten Anregungsschwingung und/oder einer durch den Hauptoszillator erzeugten modulierten Bewegung während einer Dauer auszusetzen, die ausreicht, um die Gangabweichung des Oszillators der tragbaren Uhr bzw. des Uhrwerks auf einem Gangabweichungswert kleiner oder gleich dem Hauptwert AM zu stabilisieren.

17. Verwendung einer automatischen Aufzugeinrichtung für mechanische oder automatische tragbare Uhren mit mindestens einer Stütze für die Aufnahme einer tragbaren Uhr bzw. eines Uhrwerks, um mindestens eine gesamte tragbare Uhr bzw. ein gesamtes Uhrwerk einer durch einen zweiten Oszillator erzeugten Anregungsschwingung auszusetzen, wobei dieser Oszillator ein Hauptoszillator zum Erzeugen einer Anregungsschwingung mit einer Anregungsfrequenz NE ist, die ungefähr gleich oder gleich einer Nennfrequenz N0 oder einem ganzzahligen Vielfachen der Nennfrequenz N0 ist, mit einen Haupt-Gangabweichungswert AM in Bezug auf einen Referenzwert, um den Gang einer tragbaren Uhr bzw. eines Uhrwerks einzustellen, wobei die tragbare Uhr bzw. das Uhrwerk mindestens einen ersten Oszillator mit einer geringeren chronometrischen Qualität als jene des Hauptoszillators umfasst, der dazu vorgesehen ist, eine Schwingung mit der Nennfrequenz N0 zu erzeugen, mit einem anfänglichen Gangabweichungswert DI größer als der Hauptwert AM, indem die gesamte tragbare Uhr bzw. das gesamte Uhrwerk einer durch den Hauptoszillator erzeugten Anregungsschwingung und/oder einer durch den Hauptoszillator erzeugten modulierten Bewegung während einer Dauer ausgesetzt wird, die ausreicht, um die Gangabweichung des Oszillators der tragbaren Uhr bzw. des Uhrwerks auf einem Gangabweichungswert kleiner oder gleich dem Hauptwert AM zu stabilisieren.

18. Verwendung einer automatischen Aufzugeinrichtung nach Anspruch 17, **dadurch gekennzeichnet, dass** die automatische Aufzugeinrichtung ein Teil einer Nachsteuereinrichtung nach Anspruch 6 ist.

19. Verwendung einer automatischen Aufzugeinrichtung nach Anspruch 18, **dadurch gekennzeichnet, dass** die Nachsteuereinrichtung ein Teil eines interaktiven Trägers zur Korrektur nach einem der Ansprüche 7 bis 13 ist.

## Claims

1. Method for adjusting the rate of at least one watch or respectively one movement, said watch or respectively said movement comprising at least a first oscillator arranged to generate oscillation at a nominal frequency N0, wherein there is used a servo-system comprising a second oscillator, this oscillator being a master oscillator of superior chronometric quality of said first oscillator and arranged to generate excitation oscillation at an excitation frequency NE which is approximately equal to, or equal to said nominal frequency N0, or to an integer multiple of said nominal frequency N0 and wherein said entire watch or respectively said entire movement is subjected to excitation oscillation generated by said master oscillator and/or to a modulated motion generated by said master oscillator, after an initial moment of actuation of said servo-system, at least during a transition phase at the end of which the frequency of the oscillator of said watch or respectively of said movement is stabilised at said excitation frequency NE, **characterized in that** there is incorporated in said servo-system a winder for mechanical or automatic watches, arranged to move at least one support on which is fixed said at least one watch or respectively said at least one movement.

2. Method for adjusting the rate of at least one watch or respectively one movement, according to claim 1, **characterized in that** said initial variation of rate value DI of said first oscillator is measured, and **in that** said master oscillator, which has a master variation of rate value AM with respect to a reference that is lower than said initial variation of rate value DI, is used.

3. Method for adjusting the rate of at least one watch or respectively one movement, said watch or respectively said movement comprising at least a first oscillator arranged to generate oscillation at a nominal frequency N0, wherein there is used a servo-system comprising a second oscillator, this oscillator being a master oscillator of superior chronometric quality of said first oscillator and arranged to generate excitation oscillation at an excitation frequency NE which is approximately equal to, or equal to an odd integer multiple of said nominal frequency N0 and wherein said entire watch or respectively said entire movement is subjected to excitation oscillation generated by said master oscillator and/or to a modulated motion generated by said master oscillator, after an initial moment of actuation of said servo-system, at least during a transition phase at the end of which the frequency of the oscillator of said watch or respectively of said movement is stabilised at said excitation frequency NE.

4. Method for adjusting the rate of at least one watch or respectively one movement according to claim 3, **characterized in that** the initial variation of rate value DI of said first oscillator is measured, and **in that** said master oscillator, which has a master variation of rate value AM with respect to said reference that is lower than said initial variation of rate value DI, is used.

5. Servo-system for adjusting the rate of a watch or respectively a movement, said watch or respectively said movement comprising at least a first oscillator arranged to generate oscillation at a nominal frequency N0 with an initial variation of rate value DI, where said servo-system comprises a second oscillator, this oscillator being a master oscillator of superior chronometric quality of said first oscillator and arranged to generate excitation oscillation at an excitation frequency NE which is approximately equal to, or equal to said nominal frequency N0, or to an integer multiple of said nominal frequency N0, with a master variation of rate value AM with respect to a reference, which is lower than said initial variation of rate value DI, and in that said servo-system is arranged to subject said entire watch or respectively said entire movement to excitation oscillation generated by said master oscillator, and/or to a modulated motion generated by said master oscillator, **characterized in that** said servo-system includes control means arranged to control the excitation oscillation of said master oscillator and interfaced with means for measuring the variation of rate of said watch or respectively of said movement, comprised in said servo-system.

6. Servo-system according to claim 5, **characterized in that** said servo-system comprises an automatic winder for mechanical or automatic watches with at least one support for receiving a watch or respectively a movement, in which support said servo-system comprises excitation means arranged to subject said entire watch or respectively said entire movement to excitation oscillation generated by said master oscillator, and/or drive means arranged to subject said entire watch or respectively said entire movement to a modulated motion generated by said master oscillator.

7. Interactive support device for correction of a watch or respectively a movement comprising at least two servo-systems, for adjusting the rate of a watch or respectively of a movement, said watch or respectively said movement comprising at least a first oscillator arranged to generate oscillation at a nominal frequency N0 with an initial variation of rate value DI, **characterized in that** said servo-system comprises a second oscillator, this oscillator being a master oscillator of superior chronometric quality of said first oscillator and arranged to generate excitation oscillation at an excitation frequency NE which is approximately equal to, or equal to said nominal frequency N0, or to an integer multiple of said nominal frequency N0, with a master variation of rate value AM with respect to a reference, which is lower than said initial variation of rate value DI, and **in that** said servo-system is arranged to subject said entire watch or respectively said entire movement to excitation oscillation generated by said master oscillator, and/or to a modulated motion generated by said master oscillator, **characterized in that** said interactive correction support device includes central means for controlling rate for adjusting to an identical variation of rate value all the watches subjected to said servo-systems.

8. Interactive support device for correction of a watch or respectively a movement according to claim 7, **characterized in that** said servo-system comprises an automatic winder for mechanical or automatic watches with at least one support for receiving a watch or respectively a movement, in which support said servo-system comprises excitation means arranged to subject said entire watch or respectively said entire movement to excitation oscillation generated by said master oscillator, and/or drive means arranged to subject said entire watch or respectively said entire movement to a modulated motion generated by said master oscillator.

9. Interactive support device for correcting a watch or respectively a movement according to claim 7, **characterized in that** said interactive correction support device comprises at least one automatic winder for mechanical or automatic watches, on which is fixed at least one support for receiving a watch or respectively a movement.

10. Interactive support device for correcting a watch or respectively a movement according to claim 7 or 8, **characterized in that** said interactive correction support device is a display unit for displaying watches and/or movements to the public.

11. Interactive support device for correcting a watch or respectively a movement comprising at least one servo-system according to claim 5, **characterized in that** said interactive correction support device comprises central rate control means for adjusting to an identical variation of rate value all the watches subjected to said servo-systems.

12. Interactive support device for correcting a watch or respectively a movement according to claim 11, **characterized in that** said interactive correction support device comprises at least one automatic winder for mechanical or automatic watches, on which is fixed at least one support for receiving a watch or respectively a movement.

13. Interactive support device for correcting a watch or respectively a movement according to claim 11 or 12, **characterized in that** said interactive correction support device is a display unit for displaying watches and/or movements to the public.

14. Watch comprising at least a first oscillator arranged to generate oscillation at a nominal frequency N0, with an initial variation of rate value DI, **characterized in that** said watch comprises a watch band comprising at least one servo-system according to claim 5 or 6.

15. Watch according to claim 14, **characterized in that** said watch comprises means for resonating its plate at said nominal frequency N0, or at an integer multiple of said nominal frequency N0.

16. Use of a servo-system according to claim 5 or 6, comprising a master oscillator arranged to generate excitation oscillation at an excitation frequency NE which is approximately equal to, or equal to a nominal frequency N0, or to an integer multiple of said nominal frequency N0, with a master variation of rate value AM with respect to a reference, for adjusting the rate of a watch or respectively a movement,said watch or respectively said movement comprising at least one basic oscillator arranged to generate oscillation at said nominal frequency N0, with an initial variation of rate value DI higher than said master value AM, by subjecting said entire watch or respectively said entire movement to excitation oscillation generated by said master oscillator, and/or to a modulated motion generated by said master oscillator, for a sufficient duration to stabilise the variation of rate of the oscillator of said watch at a variation of rate value lower, or equal to said master value AM.

17. Use of an automatic winder for mechanical or automatic watches with at least one support for receiving a watch or respectively a movement, to subject at least one entire watch or respectively one entire movement to an excitation oscillation generated by second oscillator, this oscillator being a master oscillator arranged to generate excitation oscillation at an excitation frequency NE which is approximately equal to, or equal to a nominal frequency N0, or to an integer multiple of said nominal frequencyN0, with a master variation of rate value AM with respect to a reference, for adjusting the rate of a watch or respectively a movement, said watch or respectively said movement comprising at least a first oscillator of lower chronometric quality of said master oscillator and arranged to generate oscillation at said nominal frequency N0, with an initial variation of rate value DI higher than said master value AM, by subjecting said entire watch or respectively said entire movement to excitation oscillation generated by said master oscillator, and/or to a modulated motion generated by said master oscillator, for a sufficient duration to stabilise the variation of rate of the oscillator of said watch at a variation of rate value lower or equal to said master value AM.

18. Use of an automatic winder according to claim 17, **characterized in that** said automatic winder is a part of a servo-system according to claim 6.

19. Use of an automatic winder according to claim 18, **characterized in that** said servo-system is part of an interactive correction support device according to claim 7 or to claim 11.
